# FASCICULE DE BREVET EUROPEEN

(11) **EP 0 628 766 B1**
(45) Date de publication et mention de la délivrance du brevet: **16.04.1997**
(21) Numéro de dépôt: 94401288.9
(22) Date de dépôt: 08.06.1994
(51) Int. Cl.: F22B 1/28, D06F 75/12

(54) **Chaudière de production de vapeur comportant un dispositif de sécurité**
Dampfkessel mit Sicherungsvorrichtung
Steam boiler with safety device

(30) Priorité: 09.06.1993 FR 9306952
(43) Date de publication de la demande: 14.12.1994
(73) Titulaire: MOULINEX S.A., F-93170 Bagnolet (FR); ESSE 85 S.r.l., Susegana IV (IT)
(72) Inventeur: Bondy, Roger A.S.A., F-61002 Alencon Cedex (FR); Guillot, Gérard L.H., F-61002 Alencon Cedex (FR); Paquay, Justinus T.A.C., F-61002 Alencon Cedex (FR)
(74) Mandataire: Busquets, Jean-Pierre

(56) Documents cités:
- EP-A- 0 337 528
- EP-A- 0 400 514
- EP-A- 0 563 506
- FR-A- 2 539 434

## Description

La présente invention concerne une chaudière de production de vapeur, notamment pour fer à repasser, comportant un corps de chaudière disposé à l'intérieur d'une enceinte de protection et relié à cette dernière par une pièce de liaison présentant une ouverture de remplissage d'eau qui débouche dans le corps de chaudière et qui est fermée par un bouchon accessible de l'extérieur de l'enceinte ; et un dispositif de sécurité comportant un organe déformable sensible à la pression de vapeur régnant à l'intérieur du corps de chaudière, ainsi qu'une tige transversale à la face d'accessibilité de l'enceinte et entraînée à coulissement par ledit organe déformable pour occuper soit une position de verrouillage, définie lorsque le corps de chaudière est sous pression, dans laquelle l'extrémité libre de la tige verrouille le bouchon, soit une position de déverrouillage, définie lorsque la pression de vapeur à l'intérieur du corps de chaudière est tombée en dessous d'un niveau prédéterminé, dans laquelle l'extrémité libre de la tige libère le bouchon.

Dans le domaine des fers à repasser électriques à vapeur, à usage domestique, on utilise de plus en plus pour la production importante de vapeur sous pression une chaudière électrique qui est structurellement indépendante du fer à repasser et qui reliée à l'arrière du fer par un tuyau souple d'amenée de vapeur.

On sait qu'avec de telles chaudières équipées d'un dispositif de sécurité, telles que celle décrite dans le document FR-A-2 539 434, le dispositif de sécurité est adapté à empêcher l'utilisateur d'ouvrir le bouchon tant que la pression de vapeur à l'intérieur du corps de chaudière est supérieure à une valeur minimum prédéterminée, protégeant ainsi l'utilisateur de tout accident ou brûlure grave.

Pour des raisons de facilité de réparation du dispositif de sécurité en cas de défaillance de ce dernier, il s'avère alors nécessaire de pouvoir démonter le dispositif de sécurité depuis l'extérieur, c'est-à-dire sans ouvrir la chaudière et sans extraire celle-ci de son enceinte de protection, lorsque la pression de vapeur à l'intérieur de la chaudière est tombée en dessous d'un niveau prédéterminé.

L'invention se propose, par suite, de réaliser une chaudière de production de vapeur, du type exposé ci-dessus, dans laquelle le dispositif de sécurité soit entièrement démontable de l'extérieur lorsque le bouchon de remplissage est libéré.

Selon l'invention, ce résultat est atteint grâce au fait que l'organe déformable du dispositif de sécurité est maintenu en place dans un manchon cylindrique creux qui est monté transversalement et de manière inamovible dans une ouverture ménagée dans la paroi du corps de chaudière située en regard de la face d'accessibilité de l'enceinte, et qui comporte, sur sa partie située à l'extérieur du corps de chaudière, un filetage annulaire sur lequel est vissée une pièce cylindrique coaxiale formant un chapeau, ce chapeau comportant une partie d'extrémité qui traverse ladite face d'accessibilité de l'enceinte et qui comporte une cheminée de passage de la tige.

Ainsi, un simple dévissage du chapeau permet d'extraire aisément, depuis l'extérieur de l'enceinte de protection du corps de chaudière, les diverses pièces constituant le dispositif de sécurité.

Les caractéristiques et avantages de l'invention ressortiront d'ailleurs de la description qui va suivre, à titre d'exemple non limitatif, en référence au dessin annexé dont la figure unique est une coupe schématique montrant en détail la structure d'un dispositif de sécurité selon l'invention.

Dans l'exemple de réalisation représenté sur la figure, le repère 1 désigne une enceinte ou boîtier de protection, de forme sensiblement parallélépipédique, qui est adapté pour définir une base de support pour un fer à repasser, et qui renferme une chaudière électrique 2 de production de vapeur, d'une structure connue en soi.

La chaudière 2 comporte un manchon cylindrique 3 qui s'étend transversalement dans une ouverture 4 ménagée dans la paroi supérieure 5 de la chaudière, et qui fixé de manière inamovible, par exemple par un cordon annulaire de soudure 7, sur la paroi supérieure 5 de la chaudière. Le manchon 3 est percé verticalement d'un orifice 9, en partie fileté, dans lequel est montée par vissage une pièce cylindrique de liaison 12, d'axe vertical XX, présentant une partie supérieure 13 entourée par un joint d'étanchéité 15 monté dans une ouverture 16 ménagée dans la face supérieure 17 de l'enceinte 1. La pièce cylindrique de liaison 12 comporte une ouverture axiale 19 de remplissage d'eau qui débouche, à l'une de ses extrémités, dans la chaudière 2 et qui est fermée, à son autre extrémité filetée, par un bouchon vissé 21 présentant une tête 22 accessible de l'extérieur de l'enceinte 1.

Sur la figure, on a désigné par le repère général 30 le dispositif de sécurité conforme à l'invention, qui s'étend verticalement suivant un axe YY parallèle à l'axe XX, à faible distance l'un de l'autre.

Le dispositif de sécurité 30 comporte une tige verticale 32 dont l'une 32a des extrémités est solidaire d'un piston 34, et dont l'autre extrémité 32b présente la forme d'une tête plate faisant saillie de la face supérieure 17 de l'enceinte 1 et pouvant s'insérer dans une encoche 36 pratiquée dans le bouchon 21. De préférence, la tête 32b de la tige 32 porte un joint d'étanchéité 38.

La tige 32 et le piston 34 sont logés dans une pièce cylindrique formant un chapeau 39 qui présente une partie inférieure 39a vissée sur un filetage annulaire 41 formé intérieurement dans la partie supérieure 3a du manchon 3, cette partie supérieure 3a étant située à l'extérieur de la chaudière 2. Le chapeau 39 présente une partie supérieure 39b qui traverse le joint d'étanchéité 15 et qui comporte une cheminée verticale 43 de passage de la tige 32.

L'ensemble tige 32 - piston 34 est actionné par un organe déformable 45 sensible à la pression régnant à l'intérieur de la chaudière 2, de manière à pouvoir coulisser dans le chapeau 39 en y étant guidé. Dans l'exemple de réalisation illustré à la figure , l'organe 45 est constitué par une membrane souple, réalisée en un matériau élastomère, et présentant la forme d'un ballon creux de section en Ω qui est ouvert vers l'intérieur de la chaudière 2, et dont le bord d'extrémité 45a est maintenu dans une zone de pincement 47a formée dans une bague 47 montée coaxialement dans le manchon 3 et interposée en appui entre le fond 49 du chapeau 39 et le fond formant épaulement 51 du manchon 3. Le piston 34 repose sur la base de la membrane 45 en Ω.

Comme le montre la figure, la membrane 45 en Ω définit une chambre interne 53 qui communique avec l'intérieur de la chaudière 2 via un orifice 54 ménagé dans le fond 51 du manchon 3.

Un ressort calibré 55 est logé à l'intérieur du chapeau 39 en étant monté en appui entre le piston 34 et le fond 56 de la partie supérieure 39b du chapeau 39, et agit sur l'ensemble tige 32 - piston 34 de telle sorte qu'il tende à désaccoupler la tige 32 de l'encoche 36 du bouchon 21.

Aussi longtemps que la pression de vapeur à l'intérieur de la chaudière 2 est supérieure à une valeur minimum prédéterminée, la membrane 45 est à l'état "gonflé" et la tête 32b de la tige 32 est engagée dans l'encoche 36 du bouchon 21, de telle sorte que le bouchon 21 est verrouillé en rotation.

Lorsque la pression de vapeur à l'intérieur de la chaudière 2 tombe à un niveau inférieur à une valeur prédéterminée, la membrane 45 passe à l'état "dégonflé" (représenté en traits interrompus sur la figure) et, sous l'action du ressort 55, l'ensemble tige 32 - piston 34 descend de sorte que la tête 32b de la tige 32 est dégagée de l'encoche 36 du bouchon 21, déverrouillant ainsi ce dernier. Dans cette position de déverrouillage du bouchon 21, la tête 32b de la tige 32 vient obturer de façon étanche le débouché de la cheminée 43 du chapeau 39 grâce à son joint d'étanchéité 38, comme représenté en traits interrompus sur la figure. Cette étanchéité est particulièrement avantageuse car elle permet de protéger le dispositif de sécurité 30 contre toute infiltration d'eau lors du remplissage de la chaudière 2 via l'ouverture 19, le bouchon 21 étant dévissé.

Par ailleurs, le fait que la membrane 45 en Ω soit ouverte vers l'intérieur de la chaudière 2 présente l'avantage qu'en cas de dépression survenant dans la chaudière lors du déverrouillage du bouchon 21, la membrane se replie simplement sur elle-même en n'étant soumise à aucune contrainte externe susceptible de l'endommager.

D'après ce qui précède, on comprend que le démontage du dispositif de sécurité 30 s'effectue aisément depuis l'extérieur de l'enceinte 1, le bouchon 21 étant en position déverrouillée. En effet, après dévissage du bouchon 21, il suffit de retirer le joint d'étanchéité 15 à l'aide d'un outil approprié, puis de dévisser le chapeau 39 et d'extraire successivement les différentes pièces du dispositif.

## Revendications

1. Chaudière de production de vapeur, notamment pour fer à repasser, comportant un corps de chaudière (2) disposé à l'intérieur d'une enceinte de protection (1) et relié à cette dernière par une pièce de liaison (12) présentant une ouverture (19) de remplissage d'eau qui débouche dans le corps de chaudière (2) et qui est fermée par un bouchon (21) accessible de l'extérieur de l'enceinte ; et un dispositif de sécurité comportant un organe déformable (45) sensible à la pression de vapeur régnant à l'intérieur du corps de chaudière (2), ainsi qu'une tige (32) transversale à la face d'accessibilité (17) de l'enceinte (1) et entraînée à coulissement par ledit organe déformable (45) pour occuper soit une position de verrouillage, définie lorsque le corps de chaudière est sous pression, dans laquelle l'extrémité libre (32b) de la tige (32) verrouille le bouchon (21), soit une position de déverrouillage, définie lorsque la pression de vapeur à l'intérieur du corps de chaudière est tombée en dessous d'un niveau prédéterminé, dans laquelle l'extrémité libre (32b) de la tige (32) libère le bouchon (21),
**caractérisée en ce que** l'organe déformable (45) du dispositif de sécurité est maintenu en place dans un manchon cylindrique creux (3) qui est monté transversalement et de manière inamovible dans une ouverture (4) ménagée dans la paroi (5) du corps de chaudière située en regard de la face d'accessibilité (17) de l'enceinte, et qui comporte, sur sa partie (3a) située à l'extérieur du corps de chaudière (2), un filetage annulaire (41) sur lequel est vissée une pièce cylindrique coaxiale formant un chapeau (39), ce chapeau comportant une partie d'extrémité (39b) qui traverse ladite face d'accessibilité (17) de l'enceinte et qui comporte une cheminée (43) de passage de la tige (32).

2. Chaudière de production de vapeur selon la revendication 1,
**caractérisée en ce que** l'extrémité libre (32b) de la tige (32) du dispositif de sécurité présente la forme d'une tête plate qui vient s'insérer dans une encoche (36) prévue dans le bouchon (21) lorsque la tige (32) occupe sa position de verrouillage, et qui vient obturer le débouché de la cheminée (43) lorsque la tige (32) occupe sa position de déverrouillage.

3. Chaudière de production de vapeur selon la revendication 2,
**caractérisée en ce que** la partie d'extrémité (39b) du chapeau (39) est entourée par un joint d'étanchéité (15) monté dans une ouverture (16) ménagée dans la face d'accessibilité (17) de l'enceinte (1), tandis que la tête (32b) de la tige (32) porte un joint d'étanchéité (38) qui vient en appui sur ladite partie d'extrémité (39b) du chapeau (39) lorsque la tige (32) occupe sa position de déverrouillage.

4. Chaudière de production de vapeur selon l'une des revendications 1 à 3,
**caractérisée en ce que** l'organe déformable (45) du dispositif de sécurité est constitué par une membrane creuse ouverte vers l'intérieur du corps de chaudière (2).

5. Chaudière de production de vapeur selon la revendication 4,
**caractérisée en ce que** la membrane creuse (45) présente la forme d'un ballon de section sensiblement en Ω dont le bord d'extrémité (45a) est maintenu dans une zone de pincement (47a) formée dans une bague (47) montée coaxialement dans le manchon (3) et interposée en appui entre l'autre partie d'extrémité (39a) du chapeau (39) et un épaulement (51) prévu dans la partie du manchon (3) qui est située à l'intérieur du corps de chaudière (2).

## Patentansprüche

1. Heizkessel zur Dampferzeugung, besonders für Bügeleisen, mit einem Kesselkörper (2), der im Inneren eines Schutzgehäuses (1) angeordnet und mit letzterem durch ein Verbindungsstück (12) verbunden ist, welches eine Öffnung (19) zum Einfüllen von Wasser aufweist, die in den Kesselkörper (2) mündet und durch einen von außerhalb des Kessels zugänglichen Stöpsel (21) verschlossen ist; und mit einer Sicherheitsvorrichtung mit einem verformbaren Element (45), das auf den im Inneren des Kesselkörpers (2) herrschenden Dampfdruck anspricht, sowie mit einem Stift (32), der quer zur zugänglichen Fläche (17) des Gehäuses angeordnet ist und von dem verformbaren Element (45) verschoben wird, um entweder eine Schließstellung einzunehmen, die dann gegeben ist, wenn sich der Kesselkörper unter Druck befindet, und in der das freie Ende (32b) des Stiftes (32) den Stöpsel (21) verriegelt, oder eine Entriegelungsstellung, die dann gegeben ist, wenn der Dampfdruck im Inneren des Kesselkörpers unter ein vorherbestimmtes Niveau gefallen ist und in der das freie Ende (32b) des Stiftes (32) den Stöpsel (21) entriegelt, **dadurch gekennzeichnet**, daß das verformbare Element (45) der Sicherheitsvorrichtung in einer hohlen zylindrischen Manschette (3) gehalten ist, die quer und unabnehmbar in einer in der Wand (5) des Kesselkörpers (2) ausgebildeten Öffnung (4) montiert ist, welche sich gegenüber der zugänglichen Fläche (17) des Gehäuses befindet, und die an ihrem außerhalb des Kesselkörpers (2) gelegenen Teil (3a) ein Ringgewinde (41) aufweist, in welches ein eine Kappe bildendes zylindrisches koaxiales Stück (39) eingeschraubt ist, wobei ein Ende (39b) dieser Kappe die zugängliche Fläche (17) des Gehäuses durchdringt und einen Schacht (43) für den Durchtritt des Stiftes (32) aufweist.

2. Heizkessel zur Dampferzeugung nach Anspruch 1, **dadurch gekennzeichnet**, daß das freie Ende (32b) des Stiftes (32) der Sicherheitsvorrichtung die Form eines flachen Kopfes aufweist, der in eine im Stöpsel (21) vorgesehene Aussparung (36) eingreift, wenn der Stift (32) seine Verriegelungsstellung einnimmt, und der die Mündung des Schachts (43) verschließt, wenn der Stift seine Entriegelungsstellung einnimmt.

3. Heizkessel zur Dampferzeugung nach Anspruch 2, **dadurch gekennzeichnet**, daß das Endstück (39b) der Kappe (39) von einer Dichtung (15) umgeben ist, die in einer in der zugänglichen Fläche (17) des Gehäuses (1) ausgebildeten Öffnung (16) angeordnet ist, während der Kopf (32b) des Stiftes (32) einen Dichtungsring (38) trägt, der auf das obere Endstück (39b) der Kappe (39) drückt, wenn der Stift (32) seine Entriegelungsstellung einnimmt.

4. Heizkessel zur Dampferzeugung nach einem der Ansprüche 1 bis 3, **dadurch gekennzeichnet**, daß das verformbare Element (45) der Sicherheitsvorrichtung durch eine hohle Membran gebildet ist, die zum Inneren des Kesselkörpers (2) hin geöffnet ist.

5. Heizkessel zur Dampferzeugung nach Anspruch 4, **dadurch gekennzeichnet**, daß die hohle Membran (45) die Form eines Ballons mit im wesentlichen dem Querschnitt eines Ω aufweist, dessen Randende (45a) in einem Klemmbereich (47a) gehalten ist, der in einem Ring (47) ausgebildet ist, welcher koaxial in der Manschette (3) und zwischen dem anderen Endstück (39a) der Kappe (39) und einer in dem Teil der Manschette (3) ausgebildeten Schulter (51) angeordnet ist, der sich im Inneren des Kesselkörpers (2) befindet.

## Claims

1. Steam-producing boiler, in particular for an iron, comprising a boiler body (2) disposed inside a protective enclosure (1) and connected to the latter by a connecting piece (12) having a water-filling opening (19) which opens out into the boiler body (2) and which is closed off by a plug (21) accessible from outside the enclosure ; and a safety device including a deformable member (45) sensitive to the steam pressure prevailing inside the boiler body (2), and a rod (32) transverse to the accessibility face (17) of the enclosure (1) and slidably driven by the said deformable member (45) so as to occupy either a locking position, defined when the boiler body is under pressure, in which the free end (32b) of the rod (32) locks the plug (21), or an unlocking position, defined when the steam pressure inside the boiler body has fallen below a predetermined level, in which the free end (32b) of the rod (32) releases the plug (21),
characterised in that the deformable member (45) of the safety device is held in place in a hollow cylindrical sleeve (3) which is mounted transversely an non-removably in an opening (4) formed in the wall (5) of the boiler body situated opposite the accessibility face (17) of the enclosure, and which has, on its part (3a) situated outside the boiler body (2), an annular thread (41) onto which there is screwed a coaxial cylindrical piece forming a cap (39), this cap having an end part (39b) which passes through the said accessibility face (17) of the enclosure and which includes a shaft (43) for the rod (32) to pass.

2. Steam-producing boiler according to claim 1,
characterised in that the free end (32b) of the rod (32) of the safety device has the shape of a flat head which comes to be inserted in a recess (36) provided in the plug (21) when the rod (32) is occupying its locking position, and which comes to close off the outlet of the shaft (43) when the rod (32) is occupying its unlocking position.

3. Steam-producing boiler according to claim 2,
characterised in that the end part (39b) of the cap (39) is surrounded by a sealing joint (15) mounted in an opening (16) formed in the accessibility face (17) of the enclosure (1), whilst the head (32b) of the rod (32) carries a sealing joint (38) which comes to bear on the said end part (39b) of the cap (39) when the rod (32) is occupying its unlocking position.

4. Steam-producing boiler according to one of claims 1 to 3,
characterised in that the deformable member (45) of the safety device consists of a hollow membrane open towards the inside of the boiler body (2).

5. Steam-producing boiler according to claim 4,
characterised in that the hollow membrane (45) has the shape of a balloon with a cross section substantially in the shape of a Ω, the end edge (45a) of which is held in a gripping zone (47a) formed in a ring (47) mounted coaxially in the sleeve (3) and interposed in abutment between the other end part (39a) of the cap (39) and a shoulder (51) provided in the part of the sleeve (3) which is situated inside the boiler body (2).
